# EUROPÄISCHE PATENTSCHRIFT

(11) **EP 1 359 377 B1**
(45) Veröffentlichungstag und Bekanntmachung des Hinweises auf die Patenterteilung: **01.09.2010**
(21) Anmeldenummer: 03100949.1
(22) Anmeldetag: 08.04.2003
(51) Int. Cl.: F23R 3/40, F23R 3/12, F23R 3/34, F23D 14/78

(54) **Katalytischer Brenner**
Catalytic burner
brûleur catalytique

(30) Priorität: 02.05.2002 CH 7372002
(43) Veröffentlichungstag der Anmeldung: 05.11.2003
(73) Patentinhaber: Alstom Technology Ltd, 5400 Baden (CH)
(72) Erfinder: Hellat, Jaan, 5406, Baden-Rütihof (CH)

(56) Entgegenhaltungen:
- EP-A- 0 810 405
- EP-A- 0 845 634
- US-A- 3 943 705
- US-A1- 2001 027 637
- PATENT ABSTRACTS OF JAPAN vol. 011, no. 135 (M-585), 28. April 1987 (1987-04-28) & JP 61 276627 A (TOSHIBA CORP), 6. Dezember 1986 (1986-12-06)

## Beschreibung

### Technisches Gebiet

Die Erfindung betrifft einen katalytischen Brenner an einer oder für eine Brennkammer, insbesondere einer Kraftwerksanlage, mit den Merkmalen des Oberbegriffs des Anspruchs 1.

### Stand der Technik

Aus der JP 61 276 627 A ist ein katalytischer Brenner bekannt, der einen ringförmig angeordneten und im Brennerbetrieb durchströmten Katalysator sowie einen im Brennerbetrieb durchströmten Drallerzeuger aufweist. Dabei ist der Drallerzeuger als axialer Drallerzeuger ausgebildet, der in axialer Richtung durchströmt wird und dabei die Strömung mit einem Drall beaufschlagt. Der axiale Drallerzeuger ist dabei konzentrisch innerhalb des Katalysators angeordnet, so dass Katalysator und Drallerzeuger parallel durchströmt werden.

Ein weiterer katalytischer Brenner dieser Art ist aus der EP 0 810 405 A2 bekannt, bei dem der Drallerzeuger als radialer Drallerzeuger ausgebildet ist, der zwischen einem radial außen liegenden Zuströmraum und einem radial innen liegenden, axial zur Brennkammer führenden Abströmraum angeordnet ist. Beim bekannten Brenner sind zwei radiale Drallerzeuger vorgesehen, die zu einer Primärbrennzone führen. An diese schließt sich eine Sekundärbrennzone an, auf die eine homogene Verbrennungszone folgt. Zwischen der Sekundärbrennzone und der homogenen Verbrennungszone ist ein Katalysator angeordnet, der eine katalytische Verbrennungszone bildet.

Aus der US 2001/0027637 A1 ist ein Brenner bekannt, der einen radialen Drallerzeuger aufweist. Dieser besitzt mehrere geradlinige Drallerzeugerkanäle, die jeweils gegenüber der Radialrichtung in Umfangsrichtung geneigt sind und einen Zuströmraum mit einem Abströmraum verbinden.

### Darstellung der Erfindung

Die vorliegende Erfindung beschäftigt sich mit dem Problem, für einen katalytischen Brenner der eingangs genannten Art eine verbesserte Ausführungsform anzugeben, bei der insbesondere die Stabilität der Verbrennung in der Brennkammer erhöht ist.

Gelöst wird dieses Problem durch den Gegenstand des unabhängigen Anspruchs. Vorteilhafte Ausführungsformen sind Gegenstand der abhängigen Ansprüche.

Die Erfindung beruht auf dem allgemeinen Gedanken, für die Beaufschlagung der Brennerströmung mit einem Drall einen radialen Drallerzeuger zu verwenden, d.h. einen Drallerzeuger, der radial durchströmt wird und dabei eine axial austretende Drallströmung erzeugt. Bei gleichem Austrittsquerschnitt ist bei einem radialen Drallerzeuger der Strömungswiderstand kleiner als bei einem axialen Drallerzeuger. Dementsprechend ergibt sich beim erfindungsgemäßen Brenner ein kleinerer Druckabfall, was hier von besonderem Vorteil, da auch die Durchströmung des oder der Katalysatoren stets mit einem Druckabfall einhergeht.

Ferner weist der radiale Drallerzeuger mehrere geradlinige Drallerzeugerkanäle auf, die jeweils gegenüber der Radialrichtung in Umfangsrichtung geneigt sind und einen radial außen liegenden Zuströmraum mit einem radial innen liegenden Abströmraum verbinden. Diese Bauweise besitzt einen relativ niedrigen Durchströmungswiderstand. Die geradlinigen Drallerzeugerkanäle besitzen entlang ihrer Längsrichtung einen konstanten Querschnitt, der es insbesondere ermöglicht, besonders einfach aufgebaute und somit preiswerte Katalysatoren in die Drallerzeugerkanäle einzusetzen. Beispielsweise können herkömmliche Monolith-Katalysatoren mit geradlinigen und parallelen Katalysatorkanälen oder Zellen verwendet werden. Hierdurch ist es möglich, auf Standard-Bauteile zurückzugreifen, was besonders preiswert ist. Statt Monolith-Katalysatoren können auch Katalysatoren verwendet werden, die aus zick-zack-förmig gefalteten oder wellenförmigen Blechen durch mehrlagiges Falten, Schichten oder Wickeln hergestellt werden.

Von besonderer Bedeutung ist dabei, dass die Katalysatoren erfindungsgemäß in den radialen Drallerzeuger integriert sind, wodurch sich ein besonders kompakter Aufbau für den erfindungsgemäßen Brenner ergibt.

Von besonderem Vorteil ist eine Ausführung, bei welcher der Drallerzeuger und der oder die Katalysatoren im gleichen Strömungspfad angeordnet sind, so dass die gesamte, durch den oder die Katalysatoren geführte Strömung mit dem Drall beaufschlagt ist bzw. wird. Dies führt zu einer intensiven Durchmischung bereits vor dem Eintritt in die Brennkammer.

Weitere Merkmale und Vorteile des erfindungsgemäßen Brenners ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen. Es zeigen, jeweils schematisch,
- Fig. 1: einen Längsschnitt durch eine stark vereinfachte Prinzipdarstellung eines erfindungsgemäßen Brenners,
- Fig. 2: einen Querschnitt durch den Brenner gemäß Fig. 1 entsprechend den Schnittlinien II,
- Fig.3: ein weiter vereinfachter Längsschnitt durch den Brenner bei einer anderen Ausführungsform,
- Fig. 4: einen Querschnitt durch den Brenner gemäß Fig. 3 entsprechend den Schnittlinien IV,
- Fig. 5 und 6: jeweils einen Längsschnitt wie in Fig. 3, jedoch bei anderen Ausführungsformen,
- Fig. 7: einen Längsschnitt wie in Fig. 5, jedoch bei einer Weiterbildung,
- Fig. 8: einen Querschnitt durch den Brenner gemäß Fig. 5 entsprechend den Schnittlinien VIII,
- Fig. 9: einen Längsschnitt wie in Fig. 7, jedoch bei einer anderen Ausführungsform,
- Fig.10: einen Querschnitt durch den Brenner gemäß Fig. 9 entsprechend den Schnittlinien X,
- Fig.11 bis 14: vereinfachte Längsschnitte durch den Brenner bei unterschiedlichen Ausführungsformen.

In Fig. 1 ist ein Brenner 1 nach der Erfindung an eine Brennkammer 2 angeschlossen, in deren Brennraum 3 im Brennerbetrieb heiße Verbrennungsabgase erzeugt werden, die bei einer bevorzugten Anwendungsform einer Gasturbine einer Kraftwerksanlage zugeführt werden. Der Brenner 1 enthält eine Katalysatorsanordnung 4, bestehend aus mehreren Katalysatoren 5, die im Brennerbetrieb durchströmt werden. Dementsprechend handelt es sich um einen katalytischen Brenner 1. Dieser Brenner 1 enthält außerdem einen Drallerzeuger 6, der als radialer Drallerzeuger ausgebildet ist, d.h. der Drallerzeuger 6 wird radial durchströmt, hier radial von außen nach innen, wobei er der Strömung einen Drall aufprägt. Der radiale Drallerzeuger 6 ist dabei zwischen einem radial außen liegenden Zuströmraum 7 und einem radial innen liegenden Abströmraum 8 angeordnet. Der Drallerzeuger 6 und die Katalysatoranordnung 4 sind dabei konzentrisch zu einer Längsachse 9 des Brenners 1 angeordnet. Der Abströmraum 8 führt in axialer Richtung, also parallel zur Längsachse 9 zur Brennkammer 2 und verbindet somit die Abströmseite des Drallerzeugers 6 mit dem Brennraum 3.

Ein Übergang 10 zwischen dem Abströmraum 8 und dem Brennraum 3 besitzt hier eine Querschnittserweiterung 11, die insbesondere sprungartig ausgebildet sein kann. Durch diese Querschnittserweiterung 11 kann die im Brenner 1 generierte Drallströmung im Brennraum 3 quasi aufplatzen, wodurch einerseits im Bereich der Querschnittserweiterung 11 ein erstes Wirbelsystem 12 erzeugt wird und andererseits ein zentrales zweites Wirbelsystem 13 im Brennraum 3 generiert wird. Mit Hilfe des zweiten Wirbelsystems 13 wird in der Brennkammer 2 eine zentrale Rezirkulationszone 14 erzeugt, die eine Flammenfront 15 in der Brennkammer 2 im sogenannten "Plenum", also in der Nähe des Brenners 1 verankert und stabilisiert.

Entsprechend Fig. 2 besitzt der radiale Drallerzeuger 6 mehrere Drallerzeugerkanäle 16, die jeweils in der gleichen Weise gegenüber einer von der zentralen Längsachse 9 ausgehenden radialen Richtung in Umfangsrichtung geneigt sind. Durch diese Orientierung der Drallerzeugerkanäle 16 ergibt sich bei ihrer Durchströmung der gewünschte Drall. Zweckmäßig sind die Drallerzeugerkanäle 16 dabei tangential auf einen Austrittsquerschnitt 17 ausgerichtet, durch den die Gasströmung aus dem Abströmraum 8 in den Brennraum 3 eintritt.

Zweckmäßig sind die Drallerzeugerkanäle 16 geradlinig und mit einem in ihrer Längsrichtung konstanten Querschnitt ausgebildet. Hierdurch ist es möglich, besonders einfach aufgebaute Katalysatoren 5 in die Drallerzeugerkanäle 16 einzusetzen. Beispielsweise bestehen die einzelnen Katalysatoren 5 aus keramischen Monolithen, die in geeigneter Weise katalytisch beschichtet sind. Ebenso ist es möglich, die Katalysatoren 5 durch einen Stapel oder eine Wicklung gewellter oder zick-zack-förmig gefalteter Blechbahnen aufzubauen, die ebenfalls durch eine geeignete Beschichtung katalytisch aktiviert sind. Die Katalysatoren 5 enthalten jeweils eine Vielzahl von nicht näher bezeichneten Katalysatorkanälen, die jeweils parallel zueinander und parallel zu den Drallerzeugerkanälen 16 verlaufen. Um eine Überhitzung der Katalysatoren 5 im Brennerbetrieb zu vermeiden, kann es zweckmäßig sein, die Beschichtung der einzelnen Katalysatorkanäle so vorzunehmen, dass nicht alle Katalysatorkanäle, beispielsweise nur jeder zweite Katalysatorkanal katalytisch aktiv ausgebildet ist. Bei einem derartigen Aufbau findet in den katalytisch inaktiven Katalysatorkanälen keine Verbrennungsreaktion statt, so dass die darin geführte Strömung zur Kühlung der benachbarten Katalysatorkanäle dient, in denen Verbrennungsreaktionen ablaufen. Ein derartiger Katalysatoraufbau ist grundsätzlich aus der US 5,202,303 bekannt und muss daher nicht näher erläutert werden.

Durch das Einsetzen der einzelnen Katalysatoren 6 in die Drallerzeugerkanäle 16 sind die Katalysatoren 5 bzw. die Katalysatoranordnung 4 in den Drallerzeuger 6 integriert. Von besonderer Bedeutung ist dabei, dass bei diesem Aufbau die durch die Katalysatoren 5 geführte Strömung gleichzeitig mit dem erwünschten Drall beaufschlagt wird.

Da die Katalysatoren 5 im radialen Drallerzeuger 6 angeordnet sind, erfolgt ihre Positionierung auf einem Radius, der größer ist als der Radius des Austrittsquerschnitts 17. Dementsprechend ergibt sich für die Durchströmung der Katalysatoren 5 ein kleinerer Druckabfall als bei einer vergleichbaren Anordnung mit einer reinen axialen Durchströmung. Die Strömungsgeschwindigkeit in den Katalysatorkanälen sowie der Druckverlust der Katalysatoren 5 kann einerseits über die Länge der Katalysatoren 5 und über deren Zelldichte sowie durch die axiale Erstreckung der Katalysatoren 5 bzw. der Drallerzeugerkanäle 16 und somit des Drallerzeugers 6 eingestellt werden. Zweckmäßig erfolgt die Auslegung des Brenners 1 so, dass im Brennerbetrieb zumindest im Abströmraum 8 die Strömungsgeschwindigkeit größer ist als eine turbulente Flammengeschwindigkeit, mit der sich die Flammenfront 15 zum Brenner 1 ausbreiten möchte. Durch diese Maßnahme kann ein Ausbreiten der Flammenfront 15 in den Abströmraum 8 vermieden werden. Alternativ oder zusätzlich ist der Brenner 1 so ausgelegt, dass im Brennerbetrieb eine Verweildauer der Strömung im Abströmraum 8 kleiner ist als eine Zeitverzögerung bis zur Selbstzündung des in den Abströmraum 8 einströmenden, zum Teil reagierten heißen Brennstoff-Oxidator-Gemischs. Durch diese Maßnahme kann die für den Brennraum 3 vorgesehene Heißgaserzeugung vom Abströmraum 8 ferngehalten werden. Die genannten Maßnahmen tragen jeweils dazu bei, dass eine Überhitzung der Katalysatoren 5 bzw. des Drallerzeugers 6 vermieden werden kann.

Entsprechend den Fig. 3 und 4 umfasst die dort gezeigte Ausführungsform des Brenners 1 eine Primär-Einspritzeinrichtung 18, die mehrere Injektoren 19 aufweist, die an eine gemeinsame Ringleitung 20 zur Brennstoffversorgung angeschlossen sind. Die Ringleitung wird über eine Brennstoffzuführungsleitung 25 mit Brennstoff versorgt. Mit Hilfe der Injektoren 19 leitet die Primär-Einspritzeinrichtung 18 im Brennerbetrieb stromauf der Katalysatoranordnung 4 und somit stromauf des Drallerzeugers 6 Brennstoff in den Zuströmraum 7 ein, in dem die Injektoren 19 angeordnet sind. Aus Fig. 4 geht dabei deutlich hervor, dass die Primär-Einspritzeinrichtung 18 für jeden Drallerzeugerkanal 16 einen separaten Injektor 19 aufweist, der den Brennstoff direkt in den jeweiligen Drallerzeugerkanal 16 einspritzt oder eindüst. Um eine hinreichende Durchmischung des eingeleiteten Brennstoffs mit der zugeführten Gasströmung zu erzielen, kann in jedem Drallerzeugerkanal 16 stromauf der Katalysatoren 5 ein Einlassabschnitt 21 ausgebildet sein, der als Mischraum dient.

Gemäß Fig. 3 ist außerdem eine Sekundär-Einspritzeinrichtung 22 vorgesehen, die zur Einleitung von Brennstoff stromab der Katalysatoranordnung 4 in den Abströmraum 8 dient. Diese Sekundär-Einspritzeinrichtung 22 weist hier einen zentralen, also koaxial zur Längsachse 9 ausgerichteten Injektor 23 auf, der zweckmäßig so ausgebildet bzw. ausgerichtet ist, dass er den Brennstoff im wesentlichen parallel zur Längsachse 9 in Richtung Brennkammer 2 in den Abströmraum 8 eindüst oder einspritzt. Ebenso kann die Sekundär-Einspritzeinrichtung 22 mehrere Injektoren 23 aufweisen. Des Weiteren ist klar, dass der oder die Injektoren 23 der Sekundär-Einspritzeinrichtung 22 auch exzentrisch zur Längsachse 9 angeordnet sein können. Insbesondere kann auch eine seitliche Eindüsung des Sekundär-Brennstoffs in den Abströmraum 8 zweckmäßig sein.

Mit Hilfe der Sekundär-Einspritzeinrichtung 22 kann zum Starten des Brenners 1 oder für transiente Betriebszustände eine ausreichende Verbrennung in der Brennkammer 2 realisiert werden. Ein derartiger "Pilotbetrieb" ist beispielsweise dann erforderlich, wenn die Katalysatoren 5 noch keine hinreichend hohe Betriebstemperatur erreicht haben. Die Einleitung von Sekundär-Brennstoff kann neben den transienten Betriebszuständen beim Hochfahren des Brenners 1 auch bei Teillast-Zuständen von Vorteil sein, um die Zuverlässigkeit des Brennerbetriebs zu erhöhen.

Darüber hinaus ist es grundsätzlich möglich, über die Sekundär-Einspritzeinrichtung 22 flüssigen Brennstoff einzuleiten, ohne dass dieser mit den Katalysatoren 5 in Kontakt kommt. Ein zusätzliches Altern der Katalysatoren 5 durch die Zuführung von flüssigem Brennstoff kann dadurch vermieden werden.

Während bei der Ausführungsform der Fig. 3 und 4 die Injektoren 19 den Brennstoff quasi radial in den Zuströmraum 7 bzw. in die Einlassabschnitte 21 der Drallerzeugerkanäle 16 einleiten, zeigen die Fig. 5 bis 8 Ausführungsformen, bei denen die Injektoren 19 den Brennstoff quasi axial in den Zuströmraum 7 eindüsen bzw. einspritzen. Die Fig. 5 und 7 zeigen dabei eine nahezu ausschließlich axiale Eindüsung, während bei Fig. 6 der Brennstoff zur Längsachse hin geneigt eingedüst wird, so dass der eingeleitete Brennstoff außerdem eine radiale Komponente erhält. Die Eindüsung erfolgt dabei noch außerhalb der Drallerzeugerkanäle 16, wobei jedoch die in die Drallerzeugerkanäle 16 eintretende Gasströmung den Brennstoff mitnimmt und in die Einlassabschnitte 21 umlenkt.

Bei der Ausführungsform der Fig. 7 und 8 ist im Strömungsweg zwischen den Injektoren 19 und den Katalysatoren 5 jeweils eine Mischeinrichtung 24 angeordnet, die eine intensive Durchmischung des Brennstoffs mit der Gasströmung erzeugt, bevor dieses Brennstoff-Oxidator-Gemisch in den jeweiligen Katalysator 5 eintritt. Zu diesem Zweck sind die Mischeinrichtungen 24 in den Einlassabschnitten 21 der Drallerzeugerkanäle 16 angeordnet. Dabei ist jedem Katalysator 5 bzw. jedem Injektor 19 eine solche Mischeinrichtung 24 zugeordnet.

Während bei den bisher gezeigten Ausführungsformen in jedem Drallerzeugerkanal 16 zumindest ein Katalysator 5 angeordnet ist, zeigen die Fig. 9 und 10 eine Ausführungsform, bei der in Umfangsrichtung nur in jedem zweiten Drallerzeugerkanal 16 ein Katalysator 5 angeordnet ist. Durch diese Bauweise kann ebenfalls eine Überhitzung der Katalysatoren 5 bzw. des Drallerzeugers 6 vermieden werden. Besonders zweckmäßig ist dabei eine Ausführungsform, die zwei primäre Einspritzeinrichtungen 18 und 18' aufweist, wobei die erste Primär-Einspritzeinrichtung 18 diejenigen Drallerzeugerkanäle 16 mit Brennstoff versorgt, in denen jeweils einer der Katalysatoren 5 angeordnet ist. Im Unterschied dazu versorgt die zweite Primär-Einspritzeinrichtung 18' die anderen Drallerzeugerkanäle 16, in denen kein Katalysator 5 angeordnet ist. Die beiden Primär-Einspritzeinrichtungen 18, 18' weisen jeweils eine Ringleitung 20 bzw. 20' auf, die unabhängig voneinander über Brennstoffzuführungsleitungen 25 bzw. 25' mit Brennstoff versorgt werden. Da die beiden Primär-Einspritzeinrichtungen 18, 18' unabhängig voneinander ansteuerbar sind, ist es möglich, über die erste Primär-Einspritzeinrichtung 18 den Katalysatoren 5 eine sehr magere Brennstoff-Oxidator-Mischung zuzuführen, wodurch die Erhitzung der Katalysatoren 5 relativ gut kontrollierbar ist. Der restliche Brennstoff, der für die Nachreaktion in der Brennkammer 2 erforderlich ist, kann dann über die zweite Primär-Einspritzeinrichtung 18' unter Umgehung der Katalysatoren 5 in die anderen Drallerzeugerkanäle 16 eingeleitet werden. Durch den Drall der Strömung ergibt sich im Abströmraum 8 eine intensive Durchmischung der Teilströmungen, bevor diese zusammen in die Brennkammer 2 eintreten.

Obwohl bei der Ausführungsform der Fig. 9 und 10 jeder zweite Drallerzeugerkanal 16 mit einem Katalysator 5 ausgestattet ist, kann bei einer anderen Ausführungsform auch eine andere Verteilung der Katalysatoren 5 auf die Drallerzeugerkanäle 16 realisiert werden.

Während die Katalysatoranordnung 4 bei den bislang gezeigten Ausführungsformen jeweils nur einen Katalysator 5 pro Drallerzeugerkanal 16 aufweist, sind bei der Ausführungsform gemäß Fig. 11 je Drallerzeugerkanal 16 zwei hintereinander angeordnete Katalysatoren 5a und 5b vorgesehen. Zwischen den aufeinanderfolgenden Katalysatoren 5a und 5b kann eine Mischzone 26 vorgesehen sein. Zweckmäßig unterscheiden sich die beiden Katalysatoren 5a und 5b hinsichtlich ihrer katalytischen Aktivität. Beispielsweise kann der stromauf angeordnete Katalysator 5a eine höhere Aktivität aufweisen, um die Verbrennungsreaktion zu starten, während der stromab nachfolgende Katalysator 5b eine niedrigere Aktivität besitzt, um eine Überhitzung des Katalysators 5b zu vermeiden.

Bei den Ausführungsformen der Fig. 12 bis 14 sind beispielhaft Maßnahmen gezeigt, mit deren Hilfe eine Wandung 27 des Abströmraums 8 gegen Überhitzung geschützt werden kann. Dies erfolgt zweckmäßig in Form einer aktiven Kühlung und/oder in Form eines passiven thermischen Schutzes. Bei der Ausführungsform gemäß Fig. 12 wird durch Einblasen von Kühlgas eine Filmkühlung 28 entlang der Wandung 27 realisiert. Bei der Variante gemäß Fig. 13 ist die thermisch belastete Wandung 27 mit einer Wärmeschutzschicht 29 versehen, welche die im Abströmraum 8 entstehende Wärme von der Wandung 27 abhält. Bei der Ausführungsform gemäß Fig. 14 wird die Wandung 27 zwischen dem Drallerzeuger 6 und der Brennkammer 2 mit Hilfe einer Kühlung 30 aktiv gekühlt. Beispielsweise erfolgt die Kühlung durch die Beaufschlagung der Wandung 27 mit Kühlgas.

### Bezugszeichenliste

- 1: Brenner
- 2: Brennkammer
- 3: Brennraum
- 4: Katalysatoranordnung
- 5: Katalysator
- 6: Drallerzeuger
- 7: Zuströmraum
- 8: Abströmraum
- 9: Längsachse von 1
- 10: Übergang zwischen 8 und 2
- 11: Querschnittserweiterung
- 12: erstes Wirbelsystem
- 13: zweites Wirbelsystem
- 14: Rezirkulationszone
- 15: Flammenfront
- 16: Drallerzeugerkanal
- 17: Austrittsquerschnitt von 8
- 18: Primär-Einspritzeinrichtung
- 19: Injektor
- 20: Ringleitung
- 21: Einlassabschnitt von 16
- 22: Sekundär-Einspritzeinrichtung
- 23: Injektor
- 24: Mischeinrichtung
- 25: Brennstoffzuführungsleitung
- 26: Mischzone
- 27: Wandung von 8
- 28: Filmkühlung
- 29: Wärmeschutzschicht
- 30: Kühlung

## Patentansprüche

1. Katalytischer Brenner an einer oder für eine Brennkammer (2), insbesondere einer Kraftwerksanlage,
- mit wenigstens einem im Brennerbetrieb durchströmten Katalysator (5) und mit einem im Brennerbetrieb durchströmten Drallerzeuger (6),
- wobei der Drallerzeuger als radialer Drallerzeuger (6) ausgebildet ist, der zwischen einem radial außen liegenden Zuströmraum (7) und einem radial innen liegenden, axial zur Brennkammer (2) führenden Abströmraum (8) angeordnet ist,
**dadurch gekennzeichnet,**
- **dass** der radiale Drallerzeuger (6) mehrere geradlinige Drallerzeugerkanäle (16) aufweist, die jeweils gegenüber der Radialrichtung in Umfangsrichtung geneigt sind und den Zuströmraum (7) mit dem Abströmraum (8) verbinden,
- **dass** zumindest in einigen der Drallerzeugerkanäle (16) jeweils wenigstens ein Katalysator (5) angeordnet ist.

2. Brenner nach Anspruch 1,
**dadurch gekennzeichnet,**
**dass** zumindest in einigen der Drallerzeugerkanäle (16) jeweils wenigstens zwei Katalysatoren (5a, 5b) angeordnet sind, die sich, insbesondere hinsichtlich der katalytischen Aktivität, voneinander unterscheiden.

3. Brenner nach Anspruch 1 oder 2,
**dadurch gekennzeichnet,**
**dass** die in den Drallerzeugerkanälen (16) angeordneten Katalysatoren (5; 5a, 5b) jeweils eine Vielzahl von parallel zueinander und zum zugehörigen Drallerzeugerkanal (16) verlaufende Katalysatorkanäle aufweisen.

4. Brenner nach Anspruch 3,
**dadurch gekennzeichnet,**
**dass** zumindest bei einigen Katalysatoren (5) einige der Katalysatorkanäle katalytisch aktiv ausgebildet sind, während die anderen Katalysatorkanäle katalytisch inaktiv ausgebildet sind.

5. Brenner nach einem der Ansprüche 1 bis 4,
**dadurch gekennzeichnet,**
**dass** zur Einleitung von Brennstoff in den Zuströmraum (7) stromauf des Katalysators (5) oder der Katalysatoren (5) wenigstens eine Primär-Einspritzeinrichtung (18) vorgesehen ist.

6. Brenner nach Anspruch 5,
**dadurch gekennzeichnet,**
**dass** die Primär-Einspritzeinrichtung (18) für jeden Drallerzeugerkanal (16) wenigstens einen Injektor (19) zum Einleiten von Brennstoff in den zugeordneten Drallerzeugerkanal (16) aufweist.

7. Brenner nach Anspruch 5 oder 6,
**dadurch gekennzeichnet,**
**dass** die Primär-Einspritzeinrichtung (18) zum Einleiten von Brennstoff mehrere Injektoren (19) aufweist, wobei zwischen den Injektoren (19) und dem Katalysator (5) oder den Katalysatoren (5) wenigstens eine Mischeinrichtung (24) angeordnet ist.

8. Brenner nach Anspruch 7,
**dadurch gekennzeichnet,**
**dass** in jedem Drallerzeugerkanal (16), in dem wenigstens ein Katalysator (5; 5a, 5b) angeordnet ist, eine solche Mischeinrichtung (24) angeordnet ist.

9. Brenner nach einem der Ansprüche 5 bis 8,
**dadurch gekennzeichnet,**
- **dass** zwei voneinander unabhängige Primär-Einspritzeinrichtungen (18, 18') vorgesehen sind,
- **dass** nur in einigen der Drallerzeugerkanäle (16) jeweils wenigstens ein Katalysator (5) angeordnet ist, während in den anderen Drallerzeugerkanälen (16) keine Katalysatoren (5) angeordnet sind,
- **dass** die eine Primär-Einspritzeinrichtung (18) zum Einleiten von Brennstoff in die mit den Katalysatoren (5) ausgestatteten Drallerzeugerkanäle (16) dient, während die andere Primär-Einspritzeinrichtung (18') zum Einleiten von Brennstoff in die anderen Drallerzeugerkanäle (16) dient.

10. Brenner nach einem der Ansprüche 1 bis 9,
**dadurch gekennzeichnet,**
**dass** eine Sekundär-Einspritzeinrichtung (22) zur Einleitung von Brennstoff stromab des Katalysators (5) oder der Katalysatoren (5) in den Abströmraum (8) und/oder in die Brennkammer (2) vorgesehen ist.

11. Brenner nach Anspruch 10,
**dadurch gekennzeichnet,**
**dass** die Sekundär-Einspritzeinrichtung (22) so ausgebildet ist, dass sie den Brennstoff zentral in Richtung Brennkammer (2) in den Abströmraum (8) einleitet.

12. Brenner nach einem der Ansprüche 1 bis 11,
**dadurch gekennzeichnet,**
**dass** eine Wandung (27) des Abströmraums (8) gekühlt und/oder thermisch geschützt ist.

13. Verfahren zum Betrieb eines Brenners nach einem der Ansprüche 1 bis 12,
**dadurch gekennzeichnet,**
**dass** der Brenner (1) so ausgelegt ist,
- **dass** im Brennerbetrieb zumindest im Abströmraum (8) die Strömungsgeschwindigkeit größer ist als die turbulente Flammengeschwindigkeit und/oder
- **dass** im Brennerbetrieb die Verweildauer der Strömung im Abströmraum (8) kleiner ist als die Zeitverzögerung bis zur Selbstzündung des in den Abströmraum (8) einströmenden, zum Teil reagierten heißen Brennstoff-Oxidator-Gemischs.

## Claims

1. Catalytic burner at or for a combustion chamber (2), in particular of a power plant,
- with at least one catalyst (5), through which the flow passes when the burner is in operation, and with a swirl generator (6), through which the flow passes when the burner is in operation,
- the swirl generator being designed as a radial swirl generator (6) which is arranged between a radially outer inflow space (7) and a radially inner outflow space (8) leading axially to the combustion chamber (2),
**characterized**
- **in that** the radial swirl generator (6) has a plurality of rectilinear swirl generator ducts (16) which are in each case inclined in a circumferential direction with respect to the radial direction and which connect the inflow space (7) to the outflow space (8),
- **in that** at least one catalyst (5) is arranged in each case at least in some of the swirl generator ducts (16).

2. Burner according to Claim 1,
**characterized**
**in that** at least two catalysts (5a, 5b), which differ from one another particularly in terms of catalytic activity, are arranged in each case at least in some of the swirl generator ducts (16).

3. Burner according to Claim 1 or 2,
**characterized**
**in that** the catalysts (5; 5a, 5b) arranged in the swirl generator ducts (16) have in each case a multiplicity of catalyst ducts running parallel to one another and to the associated swirl generator duct (16).

4. Burner according to Claim 3,
**characterized**
**in that**, at least in some of the catalysts (5), some of the catalyst ducts are designed to be catalytically active, while the other catalyst ducts are designed to be catalytically inactive.

5. Burner according to one of Claims 1 to 4,
**characterized**
**in that** at least one primary injection device (18) is provided, upstream of the catalyst (5) or catalysts (5), for the introduction of fuel into the inflow space (7).

6. Burner according to Claim 5,
**characterized**
**in that** the primary injection device (18) has, for each swirl generator duct (16), at least one injector (19) for the introduction of fuel into the associated swirl generator duct (16).

7. Burner according to Claim 5 or 6,
**characterized**
**in that** the primary injection device (18) has a plurality of injectors (19) for the introduction of fuel, at least one mixing device (24) being arranged between the injectors (19) and the catalyst (5) or catalysts (5).

8. Burner according to Claim 7,
**characterized**
**in that** such a mixing device (24) is arranged in each swirl generator duct (16) in which at least one catalyst (5; 5a, 5b) is arranged.

9. Burner according to one of Claims 5 to 8,
**characterized**
- **in that** two primary injection devices (18, 18') independent of one another are provided,
- **in that** at least one catalyst (5) is arranged in each case only in some of the swirl generator ducts (16), while no catalysts (5) are arranged in the other swirl generator ducts (16),
- **in that** one primary injection device (18) serves for the introduction of fuel into the swirl generator ducts (16) equipped with the catalysts (5), while the other primary injection device (18') serves for the introduction of fuel into the other swirl generator ducts (16).

10. Burner according to one of Claims 1 to 9,
**characterized**
**in that** a secondary injection device (22) for the introduction of fuel, downstream of the catalyst (5) or catalysts (5), into the outflow space (8) and/or into the combustion chamber (2) is provided.

11. Burner according to Claim 10,
**characterized**
**in that** the secondary injection device (22) is designed in such a way that it introduces the fuel into the outflow space (8) centrally in the direction of the combustion chamber (2).

12. Burner according to one of Claims 1 to 11,
**characterized**
**in that** a wall (27) of the outflow space (8) is cooled and/or thermally protected.

13. Method for operating a burner according to one of Claims 1 to 12,
**characterized**
**in that** the burner (1) is designed in such a way
- that, when the burner is in operation, at least in the outflow space (8), the flow velocity is higher than the turbulent flame velocity, and/or
- that, when the burner is in operation, the dwell time of the flow in the outflow space (8) is shorter than the time delay up to the autoignition of the partially reacted hot fuel/oxidizer mixture flowing into the outflow space (8).

## Revendications

1. Brûleur catalytique sur une ou pour une chambre de combustion (2), notamment une centrale électrique,
- comprenant au moins un catalyseur (5) parcouru par un écoulement pendant le fonctionnement du brûleur, et un générateur de tourbillons (6) parcouru par l'écoulement pendant le fonctionnement du brûleur,
- le générateur de tourbillons étant réalisé sous forme de générateur de tourbillons radial (6) qui est disposé entre un espace d'afflux (7) situé radialement à l'extérieur et un espace de sortie (8) situé radialement à l'intérieur, conduisant axialement à la chambre de combustion (2),
**caractérisé en ce que**
- le générateur de tourbillons radial (6) présente plusieurs canaux générateurs de tourbillons rectilignes (16) qui sont chacun inclinés par rapport à la direction radiale dans la direction périphérique et qui relient l'espace d'afflux (7) à l'espace de sortie (8),
- **en ce qu'**au moins dans certains des canaux générateurs de tourbillons (16), est disposé à chaque fois au moins un catalyseur (5).

2. Brûleur selon la revendication 1,
**caractérisé en ce**
**qu'**au moins dans certains des canaux générateurs de tourbillons (16), sont disposés à chaque fois au moins deux catalyseurs (5a, 5b), qui se distinguent l'un de l'autre notamment en ce qui concerne l'activité catalytique.

3. Brûleur selon la revendication 1 ou 2,
**caractérisé en ce que**
les catalyseurs (5 ; 5a, 5b) disposés dans les canaux générateurs de tourbillons (16) présentent à chaque fois une pluralité de canaux de catalyseur s'étendant parallèlement les uns aux autres et au canal générateur de tourbillons (16) associé.

4. Brûleur selon la revendication 3,
**caractérisé en ce**
**qu'**au moins dans le cas de certains catalyseurs (5), certains des canaux de catalyseur sont réalisés de manière catalytiquement active, tandis que les autres canaux de catalyseur sont réalisés de manière catalytiquement inactive.

5. Brûleur selon l'une quelconque des revendications 1 à 4,
**caractérisé en ce que**
pour l'introduction du carburant dans l'espace d'afflux (7) en amont du catalyseur (5) ou des catalyseurs (5), on prévoit au moins un dispositif d'injection primaire (18).

6. Brûleur selon la revendication 5,
**caractérisé en ce que**
le dispositif d'injection primaire (18) présente pour chaque canal générateur de tourbillons (16) au moins un injecteur (19) pour introduire du carburant dans le canal générateur de tourbillons associé (16).

7. Brûleur selon la revendication 5 ou 6,
**caractérisé en ce que**
le dispositif d'injection primaire (18) pour l'introduction de carburant présente plusieurs injecteurs (19), au moins un dispositif de mélange (24) étant disposé entre les injecteurs (19) et le catalyseur (5) ou les catalyseurs (5).

8. Brûleur selon la revendication 7,
**caractérisé en ce que**
dans chaque canal générateur de tourbillons (16), dans lequel est disposé au moins un catalyseur (5 ; 5a, 5b), est disposé un tel dispositif de mélange (24).

9. Brûleur selon l'une quelconque des revendications 5 à 8,
**caractérisé en ce que**
- deux dispositifs d'injection primaires (18, 18') indépendants l'un de l'autre sont prévus,
- **en ce que** seulement dans certains des canaux générateurs de tourbillons (16) est disposé à chaque fois au moins un catalyseur (5), tandis que dans les autres canaux générateurs de tourbillons (16) n'est disposé aucun catalyseur (5),
- **en ce que** l'un des dispositifs d'injection primaires (18) sert à l'introduction de carburant dans les canaux générateurs de tourbillon (16) munis des catalyseurs (5), tandis que l'autre dispositif d'injection primaire (18') sert à l'introduction de carburant dans les autres canaux générateurs de tourbillons (16).

10. Brûleur selon l'une quelconque des revendications 1 à 9,
**caractérisé en ce**
**qu'**un dispositif d'injection secondaire (22) est prévu pour l'introduction de carburant en aval du catalyseur (5) ou des catalyseurs (5) dans l'espace de sortie (8) et/ou dans la chambre de combustion (2).

11. Brûleur selon la revendication 10,
**caractérisé en ce que**
le dispositif d'injection secondaire (22) est réalisé de telle sorte qu'il introduise le carburant centralement dans la direction de la chambre de combustion (2) dans l'espace de sortie (8).

12. Brûleur selon l'une quelconque des revendications 1 à 11,
**caractérisé en ce**
**qu'**une paroi (27) de l'espace de sortie (8) est refroidie et/ou protégée thermiquement.

13. Procédé pour faire fonctionner un brûleur selon l'une quelconque des revendications 1 à 12,
**caractérisé en ce que**
le brûleur (1) est conçu de telle sorte
- que pendant le fonctionnement du brûleur, au moins dans l'espace de sortie (8), la vitesse d'écoulement soit supérieure à la vitesse de flamme turbulente et/ou
- que pendant le fonctionnement du brûleur, la durée de séjour de l'écoulement dans l'espace de sortie (8) soit inférieure au retard jusqu'à l'auto-allumage du mélange carburant-oxydant chaud ayant en partie réagi et affluant dans l'espace de sortie (8).
